# EUROPÄISCHE PATENTSCHRIFT

(11) **EP 0 366 611 B1**
(45) Veröffentlichungstag und Bekanntmachung des Hinweises auf die Patenterteilung: **04.05.1994**
(21) Anmeldenummer: 89810789.1
(22) Anmeldetag: 18.10.1989
(51) Int. Cl.: B41F 13/56

(54) **Vorrichtung zur Herstellung eines zusätzlichen Falzes in Falzapparaten von Rotationsdruckmaschinen**
Device for forming a supplemental fold in folders of rotary printing machines
Dispositif pour former un pli supplémentaire pour plieuses de rotatives d'impression

(30) Priorität: 25.10.1988 DE 3836342
(43) Veröffentlichungstag der Anmeldung: 02.05.1990
(73) Patentinhaber: Maschinenfabrik Wifag, CH-3001 Bern (CH)
(72) Erfinder: von Hein, Eduard, CH-3007 Bern (CH)

(56) Entgegenhaltungen:
- DE-A- 1 905 632
- DE-A- 2 846 191
- US-A- 1 890 971
- US-A- 4 781 667

## Beschreibung

Die Erfindung betrifft eine Vorrichtung zur Herstellung eines zusätzlichen Falzes in Falzapparaten von Rotationsdruckmaschinen gemäss dem Oberbegriff des Patentanspruchs 1.

Falzvorrichtungen der obengenannten Art sind bekannt. DasFalzen erfolgt bei voller Papierlaufgeschwindigkeit mittels einem rotierenden Falzmesser, das aus der Oberfläche einer umlaufenden Trommel heraustritt, wobei die Falzmesserspitze das zu falzende Druckexemplar resp. Druckexemplarpaket in zwei gegenläufig angetriebene Falzwalzen stösst. Nachteilig ist bei diesen Vorrichtungen das Wegfalzen bei hoher Papierlaufgeschwindigkeit. Dies führt durch den dabei auftretenden Peitscheneffekt an den nachlaufenden Enden der Druckexemplare zu Beschädigungen.

Aus der DE-OS 28 46 191 ist ein Verfahren bekannt geworden, bei welchem die zu falzenden Exemplarpakete auf zwei analoge Falzvorrichtungen verteilt und damit die Falzgeschwindigkeiten halbiert werden, was zum Abbau des Peitscheneffektes führen soll. Ein Falzapparat nach diesem Verfahren ist aber sehr aufwendig, da er für den zusätzlichen Falz zwei Falzvorrichtungen benötigt.

Aus der US-PS 1'890'971 ist eine Vorrichtung zur Herstellung eines zusätzlichen Falzes bekannt, deren Falzwalzen zum besseren Erfassen der Falzprodukte mit gerändelten Bereichen versehen sind. Abgesehen von diesen Rändelungen haben die Walzen über ihren gesamten Umfang einen einheitlichen Durchmesser mit Ausnahme eines schmalen Endbereiches zwischen einem jeweils an einem Ende jeder Falzwalze angebrachten Zahnrad und einer hiervon beabstandeten Umfangsrändelung, wobei hier der Zwischenbereich einen kleineren Durchmesser aufweist als der Rest der beiden Falzwalzen, damit der Längsfalz der durchlaufenden Falzprodukte keine zusätzlichen Walzung erfährt. Beschädigungen an den nachlaufenden Enden der Druckexemplare infolge eines auftretenden Peitscheneffektes können durch diese bekannte Vorrichtung nicht vermieden werden.

Aufgabe der vorliegenden Erfindung ist es, eine Vorrichtung zur Herstellung eines weiteren Falzes der im Oberbegriff des Patentanspruchs 1 angegebenen Art so weiter zu entwickeln, dass eine Beschädigung der nachlaufenden Enden der zu falzenden Druckexemplare aufgrund des zwangsläufig auftretenden Peitscheneffektes zuverlässig vermieden werden kann.

Diese Aufgabe wird erfindungsgemäss durch die im kennzeichnenden Teil des Patentanspruchs 1 angegebenen Merkmale gelöst. Zweckmässige Ausgestaltungen der Erfindung sind in den Unteransprüchen gekennzeichnet.

Die mit der Erfindung erzielten Vorteile beruhen darauf, dass aufgrund der entsprechenden Ausgestaltung mindestens einer Falzwalze die nachlaufenden Enden der Druckexemplare "ausflattern'' können, also der nicht zu verrmeidende Peitscheneffekt zwar auftritt, jedoch in die nachlaufenden Enden der Druckexemplare keine Falten eingewalzt werden können, so dass eine Beschädigung der Enden der Druckexemplare sicher vermieden ist und die Druckexemplare -mit Ausnahme des gewünschten Falzes- faltenfrei bleiben.

Besonders vorteilhaft ist, wenn das mittlere Drittel der Druckexemplarlänge durch stehengelassene Restflächen der Falzwalzenoberfläche zusätzlich mit den Bändern geführt ist, ohne dass der Mittelteil des Druckexemplares zwischen den Falzwalzen noch ausgewalzt wird. Dadurch sind hohe Falzgeschwindigkeiten in hoher Falzqualität möglich.

In der Zeichnung ist ein Ausführungsbeispiel der Erfindung dargestellt und wird nachfolgend beschrieben.

Es zeigen:
- Fig. 1: einen Aufriss der Vorrichtung bei Beginn des Falzvorganges des Exemplares
- Fig. 2: einen Aufriss der Vorrichtung bei Ende des Falzvorganges des Exemplares
- Fig. 3: eine räumlich dargestellte Ansicht einer Falzwalze
Die nach Fig. 1 auf einem Falztisch 1 ankommenden Druckexemplare 2 werden durch die Spitze des Falzmessers 3 zwischen die auf bekannte Art gegenläufig angetriebenen und symmetrisch angeordneten Falzwalzen 4 und 5 gedrückt. Jede der Falzwalzen 4 und 5 treibt ein Transportbandsystem 6, 7 an. Die Falzwalzen 4 und 5 sind je auf einem Paar von Schwenkhebeln 8 bzw. 9 drehbar angebracht. Die Schwenkhebel 8 bzw. 9 sind um die Drehpunkte 10 bzw. 11 schwenkbar gelagert. Durch Einstellmechanismen 12 lässt sich der Falzspalt zwischen den Falzwalzen 4 und 5 durch Schwenken der Schwenkhebel 8 und 9 jeweils der Dicke des zu falzenden Druckexemplars 2 anpassen.

Die Falzwalzen 4, 5 ergreifen das durch das Falzmesser 3 in den Falzspalt eingebrachte Druckexemplar 2, bilden den Falz 32 und führen das Druckexemplar 2 mit Hilfe des Transportbandsystems 6, 7 dem Auslegerrad 13 zu.

Wie auch Fig. 2 zeigt, weisen die Falzwalzen 4 und 5 Aussparungen 14 bzw. 15 auf. Diese Aussparungen 14 und 15 ermöglichen, dass das nachlaufende Ende 16 des Druckexemplares 2 frei ausflattern kann, während das Druckexemplar 2 durch die Bänder 17 und 18 des Transportbandsystems 6, 7 dem Auslegerrad 13 zugeführt wird.

Fig. 3 zeigt schematisch, wie die Falzwalzen 4 bzw. 5 gestaltet sind. Zur Verdeutlichung wurde ein Druckexemplar 2 gestrichelt eingezeichnet, um zu zeigen, welcher Bereich des Druckexemplars 2 wo die Falzwalze 4 bzw. 5 berührt. Die Falzwalze 4 bzw. 5 ist mit ihren Achsen 19 und 20 in den Schwenkhebelpaaren 8 bzw. 9 drehbar und antreibbar gelagert. Der den Falz des Druckexemplars 2 bildende Teil 21 der Falzwalzenoberfläche ist durchgehend ausgeführt und weist lediglich Einschnitte 22 und 23 zur Führung der Bänder 17 bzw. 18 auf. Dieser den Falz des Druckexemplars bildende Teil 21 erstreckt sich in Abrollrichtung gesehen etwa über ein Drittel der Länge des Druckexemplars 2.

Der an den Teil 21 der Falzwalzen 4 bzw. 5 sich anschliessende erste Bereich 24 ist mit einer Aussparung 25 versehen, die links und rechts von den Restflächen 26 und 27 begrenzt ist. Die Breite der Aussparung 25 ist so bemessen, dass das Druckexemplar 2 beidseitig mit den Randzonen auf den Restflächen 26 und 27 zum Aufliegen kommt. In der Aussparung 25 sind Führungsringe 28, 29 zur Auflage für die Bänder 17 bzw. 18 angeordnet.

Die Länge des ersten Bereiches 24 entspricht etwa einem Drittel der Länge des Druckexemplars 2, das heisst, dass das zweite Drittel des Druckexemplars in Abrollrichtung gesehen diesen ersten Bereich 24 abdeckt.

Der letzte zweite Bereich 30 der Falzwalzen 4 bzw. 5, auf den der Endabschnitt 31 des Druckexemplars 2 zu liegen kommt, ist über die ganze Breite der Falzwalzen 4 bzw. 5 ausgespart. Ueber diesen zweiten Bereich 30 erstrecken sich nur die Führungsringe 28, 29 zur Auflage für die Bänder 17 bzw. 18.

In diesem zweiten Bereich 30 kann das nachlaufende Ende des Druckexemplares 2 frei ausflattern. Die durch den Peitscheneffekt und durch das dadurch entstehende Flattern der Druckexemplare 2 hervorgerufene Falten werden nicht eingewalzt, sondern sie glätten sich beim Weitertransport der Druckexemplare 2, da diese nur durch die Bänder 17 und 18 gehalten sind.

## Patentansprüche

1. Vorrichtung zur Herstellung eines weiteren Falzes in einem mindestens einmal gefalzten Druckexemplar (2) für den Falzapparat einer Rotationsdruckmaschine
a) - mit einer Falzmessertrommel,
b) - mit einem von der Falzmessertrommel gehaltenen Falzmesser (3),
c) - mit zwei sich gegenläufig drehenden, im Takt zu den ankommenden Druckexemplaren (2) angetriebenen Falzwalzen (4, 5), deren Falzspalt mit dem Falzmesser (3) fluchtet, und
d) - mit einem von den Falzwalzen (4, 5) angetriebenen Transportbandsystem (6, 7) zum Abtransport der gefalzten Druckexemplare (2),
**gekennzeichnet durch** die folgenden Merkmale:
e) - die Falzwalzen (4, 5) weisen einen den Falz (32) des Druckexemplares (2) bildenden Teil (21) auf, der in Umfangsrichtung etwa dem ersten Drittel der Länge des Druckexemplares (2) entspricht;
f) - mindestens eine der Falzwalzen (4, 5) weist einen ersten Bereich (24), der sich in Umfangsrichtung an den Falzbildungsteil (21) anschliesst, mit Aussparungen (25) und Restflächen (26, 27) auf, deren Restflächen (26, 27) das Druckexemplar (2) während des Weitertransportes fixieren;
g) - der mit Aussparungen (25) und Restflächen (26, 27) versehene erste Bereich (24) entspricht etwa dem zweiten Drittel der Länge des Druckexemplares (2);
h) - einen zweiten Bereich (30) der Falzwalzen (4, 5) auf den der Endbereich (31) des gefalzten Druckexemplares (2) zu liegen kommt, ist mit Ausnahme der für das Transportsystem (6, 7) erforderlichen Führungen (28, 29) vollständig ausgespart.

2. Vorrichtung nach Anspruch 1, **dadurch gekennzeichnet**, dass die Restflächen (26, 27) im ersten Bereich (24) der wenigstens einen Falzwalze (4, 5) an den Randbereichen des Druckexemplares (2) angeordnet sind.

3. Vorrichtung nach Anspruch 1, **dadurch gekennzeichnet**, dass die Restflächen (26, 27) im ersten Bereich (24) der wenigstens einen Falzwalze (4, 5) in der mittleren Zone des Druckexemplares (2) angeordnet sind.

## Claims

1. Apparatus for producing a further fold in a printing copy (2) folded at least once, for the folding apparatus of a rotary printing machine
a) - having a folding blade drum,
b) - having a folding blade (3) held by the folding blade drum,
c) - having two folding rollers (4, 5) which rotate in opposite directions, are driven in time with the arriving printing copies (2) and whereof the folding gap is flush with the folding blade (3), and
d) - having a conveyor belt system (6, 7), driven by the folding rollers (4, 5), for conveying away the folded printing copies (2),
characterized by the following features:
e) - the folding rollers (4, 5) have a part (21) which forms the fold (32) of the printing copy (2) and which corresponds in the peripheral direction approximately to the first third of the length of the printing copy (2);
f) - at least one of the folding rollers (4, 5) has a first region (24) which in the peripheral direction adjoins the fold formation part (21), having cutouts (25) and remaining surfaces (26, 27), whereof the remaining surfaces (26, 27) fix the printing copy (2) during further transport;
g) - the first region (24) provided with cutouts (25) and remaining surfaces (26, 27) corresponds approximately to the second third of the length of the printing copy (2);
h) - a second region (30) of the folding rollers (4, 5) on which the end region (31) of the folded printing copy (2) comes to lie is completely cut out with the exception of the guides (28, 29) required for the transporting system (6, 7).

2. Apparatus according to Claim 1, characterized in that the remaining surfaces (26, 27) in the first region (24) of the at least one folding roller (4, 5) are arranged at the edge regions of the printing copy (2).

3. Apparatus according to Claim 1, characterized in that the remaining surfaces (26, 27) in the first region (24) of the at least one folding roller (4, 5) are arranged in the central zone of the printing copy (2).

## Revendications

1. Dispositif pour réaliser un pli supplémentaire dans un exemplaire imprimé (2) déjà plié au moins une fois, sur la plieuse d'une presse rotative d'imprimerie, ce dispositif comportant :
a) - un tambour support pour une lame de pliage,
b) - une lame de pliage (3) montée sur ce tambour support,
c) - deux rouleaux de pliage (4,5) qui tournent en sens opposés et dont le mouvement est synchronisé avec le mouvement d'arrivée des exemplaires imprimés (2), l'interstice ménagé entre ces deux rouleaux coïncidant avec la lame de pliage (3),
d) - et un système de bandes de transport (6,7) entraîné par les rouleaux de pliage (4,5), pour évacuer les exemplaires imprimés (2) qui ont été pliés,
caractérisé par les particularités suivantes :
e)- les rouleaux de pliage (4,5) comportent une partie (21) destinée à assurer la formation du pli (32) de chaque exemplaire imprimé, dont la longueur correspond sensiblement au premier tiers de la longueur de l'exemplaire imprimé (2) dans le sens de la périphérie ;
f)- au moins l'un des rouleaux de pliage (4,5) présente une première zone (24) qui fait suite à la partie (21) prévue pour la formation du pli, dans le sens périphérique, cette zone comportant des évidements (25) et des plages résiduelles d'appui (26,27), ces plages d'appui (26,27) servant à maintenir l'exemplaire imprimé (2) pendant le mouvement qu'il poursuit dans le système de transport ;
g)- cette première zone (24) pourvue d'évidements(25) et de plages résiduelles d'appui (26,27) correspond sensiblement au deuxième tiers de la longueur de l'exemplaire imprimé (2) ;
h)- une deuxième zone (30) des rouleaux de pliage (4,5), sur laquelle vient s'appliquer la partie terminale (31) de l'exemplaire imprimé (2) qui vient d'être plié, est complètement évidée à l'exception des parties de guidage (28,29) nécessaires pour le système de transport (6,7).

2. Dispositif selon la revendication 1, caractérisé en ce que les plages résiduelles d'appui (26,27) sont prévues dans la première zone (24) d'au moins l'un des rouleaux de pliage (4,5), en regard des bordures latérales de l'exemplaire imprimé.

3. Dispositif selon la revendication 1, caractérisé en ce que les plages résiduelles d'appui (26,27) sont prévues dans la première zone (24) d'au moins l'un des rouleaux de pliage (4,5), à l'endroit de la zone médiane de l'exemplaire imprimé (2).
